# DEMANDE DE BREVET EUROPEEN

(11) **EP 1 728 728 A1**
(43) Date de publication de la demande: **06.12.2006**
(21) Numéro de dépôt: 05717220.7
(22) Date de dépôt: 18.03.2005
(51) Int. Cl.: B65D 51/20, B65D 41/62, B65D 81/18

(54) **ENCEINTE HYGIENIQUE POUR EMBALLAGES**

(30) Priorité: 22.03.2004 ES 200400693
(71) Demandeur: Drugeon, Thierry James, 08006 Barcelona (ES)
(72) Inventeur: Drugeon, Thierry James, 08006 Barcelona (ES)
(74) Mandataire: Gallego Jiménez, José Fernando
(86) Numéro de dépôt international: PCT/ES2005/000144
(87) Numéro de publication internationale: WO 2005/092733

(57) **Abrégé**

Comprend un corps cylindrique (2) doté d'une base (3), et, à l'extrémité opposée du corps cylindrique, un couvercle (4) pourvu de moyen d'ouverture (5). Comprend également une capsule supérieure (6) qui couvre substancielement le couvercle du corps cylindrique et une étiquette thermo-rétractable(7) qui couvre au moins partiellement la capsule et le corps cylindrique, oprimant et retenant la dite capsule supérieure contre le dit couvercle, la partie supérieure de l'étiquette thermo-rétractable adjacente à la capsule supérieure étant détachable, pour permettre de retirer la dite capsule supérieure. L'étiquette thermo-rétractable (7) dans la zone correspondant à la capsule, est pourvue de pré-découpes (8) de manière à ce que cette partie de l'étiquette thermo-rétractable puisse se retirer par déchirement, facilitant ainsi l'enlèvement de la capsule supérieure (6).

## Description

### Secteur technique de l'invention

L'invention s'applique aux emballages comprenant un corps cylindrique doté d'une base d'un coté et, sur le coté opposé au corps cylindrique, un couvercle équipé d'un système d'ouverture permettant d'accéder et de verser le contenu de l'emballage ainsi constitué. Plus spécifiquement, l'invention porte sur un moyen de maintenir les conditions d'hygiènes des emballages plus communément connus sous le nom de « boites » ou « Canettes ».

### Antécédents relatifs à l'invention

En matière de packaging, l'utilisation de récipients métalliques habituellement appelés « canettes » pour la distribution des boissons est une solution connue, satisfaisante et largement répandue dans le monde entier.

Bien que ces emballages protègent leur contenu de la contamination extérieure, la surface externe de ces emballages est en contact avec différentes machines, opérateurs et ambiances depuis leur remplissage jusqu'au moment de la consommation du contenu par le client final.
Habituellement, les boissons contenues dans ces emballages se consomment directement sans avoir recours à un verre ou tout autre accessoire. Le contenu et la bouche du consommateur entrent en contact avec diverses parties de la surface externe de cet emballage avant que le dit contenu ne soit ingéré.
Quand bien même le consommateur aurait recours à un verre, au moment de verser, le contenu entre obligatoirement en contact avec la zone qui entoure l'ouverture de la boite.

Entre l'étape de remplissage et sertissage, la boite ou canette, passe par différentes étapes de stockage, transport, distribution, exposition et vente avant de finalement arriver dans les mains du consommateur. Bien que les acteurs en charge de ces différentes étapes s'efforcent de maintenir des conditions d'hygiènes adaptées, poussières et germes parviennent à s'accumuler sur ces boites, principalement pendant les étapes de stockage et transport, sans control des conditions de salubrité.
Ceci ayant comme conséquence d'affecter négativement l'état extérieur des boites d'une part et d'être la cause de transmission de maladie, d'autre part.

Afin d'éviter cette accumulation de substances étranges plus particulièrement sur la partie supérieure des boites, on peut recourir actuellement à des enveloppes plastiques qui recouvrent et regroupent un ensemble de boites, ceci en facilite le stockage et le transport. Cependant cette solution n'est pas totalement satisfaisante dans la mesure où les lots ainsi formés ne sont pas totalement fermés et ne sont donc pas une barrière efficace contre les poussières et germes.
D'autre part, cette solution n'est que partielle dans la mesure où elle n'est pas applicable aux boites vendues individuellement ou aux boites hors standard.

L'invention actuelle prétend améliorer la protection hygiénique grâce à une enveloppe applicable à chaque boite individuelle qui couvre efficacement la partie supérieure de telle sorte qu'il est possible d'éviter l'accumulation de saleté et ou de germes depuis l'application de cette enveloppe jusqu'au moment de la consommation du contenu de la boite.

### Explication de l'invention

L'objet de la présente invention est un emballage du type « canette » ou « boite » qui comprend :
Une capsule qui couvre le couvercle supérieur serti sur le corps cylindrique et une étiquette termo-rétractable qui couvre au moins partiellement la capsule et le corps cylindrique.
L'étiquette termo-rétractable comprime et maintient la capsule supérieure contre le couvercle. La partie de l'étiquette termo-rétractable adjacente à la capsule est détachable du reste de l'étiquette termo-rétractable pour permettre de séparer la capsule du couvercle supérieur.

Selon une autre caractéristique de la présente invention, l'étiquette termo-rétractable couvrant la canette est pourvue de pré-découpes dans la zone correspondant à la capsule de la canette, de telle sorte qu'on puisse proprement déchirer la partie supérieure de l'étiquette termo-rétractable et ainsi retirer la capsule supérieure.

Conformément à une autre caractéristique de la présente invention, l'étiquette termo-rétractable est pourvue d'une languette prévue pour améliorer la préhension de la partie supérieure de l'étiquette termo-rétractable au moment de la séparer par déchirement, du reste de l'étiquette termo-rétractable .

Selon une autre caractéristique de la présente invention, la capsule supérieure est de forme circulaire coïncidant substantiellement avec la surface totale du couvercle de la boite.

Une autre caractéristique de la présente invention réside dans le fait que la capsule est en carton.

Une autre caractéristique de la présente invention réside dans le fait que la capsule est en plastique thermo-formé.

Conformément à une autre caractéristique de la présente invention, la capsule supérieure est pourvue d'une ou plusieurs rainures prévues pour permettre l'empilement des boites les unes sur les autres.

Une autre caractéristique de la présente invention réside dans le fait que la boite comprend une couche d'un matériau absorbant l'humidité, insérée entre la face externe du corps cylindrique de la boite et la face intérieure de l'étiquette termo-rétractable , l'étiquette termo-rétractable étant pourvue de micro-perforations adaptées pour permettre l'évaporation du liquide ou fluide absorbé par le dit matériau absorbant.

Une autre caractéristique de la présente invention réside dans le fait que le matériau absorbant est à base de papier. II s'agit préférablement d'un papier crêpé, à base de fibres de cellulose recyclées dont le grammage en au moins de 80 Gr/m2.

Une alternative consiste à utiliser un papier synthétique à base de fibres de polymères plastiques tel que le polypropylène.

Enfin, une autre caractéristique de la présente invention est que le récipient fermé situé à l'intérieure de l'étiquette termo-rétractable , est une canette ou une boite de boisson.

### Brève description des dessins

Les dessins joints illustrent, à titre d'exemple non restrictif, des formes de récipients objets de l'invention.
Sur ces dits dessins:
- La Fig. 1 est une vue latérale en coupe du récipient de l'invention qui illustre la position de la capsule et de l'étiquette termo-rétractable ;
- Les Fig. 2a et 2b sont deux vues latérales en coupe qui illustrent le récipient de l'invention avec sa capsule et son étiquette termo-rétractable fermée et ouverte respectivement ;
- La Fig. 3a est une vue latérale en coupe d'une possible forme du récipient de l'invention dans laquelle la capsule supérieure est dotée de rainures qui facilitent l'empilement de ces dits récipients. La Fig. 3b es une vue latérale en coupe de la même forme que celle du 3a qui illustre deux récipients empilés ;
- La Fig. 4 est une vue latérale en coupe d'une autre forme possible du récipient de l'invention sur laquelle le dit récipient est doté d'un matériau absorbant situé entre l'étiquette termo-rétractable et le corps cylindrique du récipient ;
- La Fig. 5 est une vue du dessus en perspective du récipient de l'invention avec la capsule ouverte après déchirure de l'étiquette termo-rétractable au niveau des pré-découpes.

### Description détallée des dessins

Sur ces dits dessins, on apprécie diverses formes de réalisation de la présente invention.

Dans la description des dits dessins, en guise de récipient, on utilise un récipient plus communément sous le nom de canettes, plus particulièrement celles utilisées pour le conditionnement des boissons, et ce type de récipient constitue la forme de réalisation principalement ciblée par l'invention. Bien que l'on pourrait utiliser n'importe quel autre récipient pouvant être habillé d'une étiquette termo-rétractable et d'une capsule telle que définie dans les revendications jointes.

Concrètement, la Fig.1 montre une vue latérale en coupe d'une de ces récipients ( canette) avec la capsule supérieure 6 placée sur le couvercle 4 de la dite canette, et l'étiquette termo-rétractable 7 sur le point d'être ajustée/rétractée en entourant le corps cylindrique 2 du récipient 1 et partiellement le couvercle 4 et la base 3. Le matériau de l'étiquette termo-rétractable 7 peut être, par exemple, n'importe quel film plastique thermo-rétractil qui au passage sur la ligne de conditionnement idoine et en lui appliquant la chaleur nécessaire, s'ajusterait substantiellement au contour de la canette, comprimant et retenant ainsi la capsule supérieure 6 contre le couvercle 4 de la dite canette. Cette étape de dépose de la capsule supérieure 6 et l'étiquette termo-rétractable 7 peut se faire dans l'atelier de conditionnement/remplissage directement après le sertissage hermétique des canettes avec pour avantage le fait que le couvercle 4 se trouve à peine exposé à l'attaque d'agents externes nuisibles à la santé.
De cette manière, la dite capsule 6 protège le couvercle 4 de la canette jusqu'au moment de sa consommation tel que cela figure sur le dessin 2b.
D'autre part, la capsule 6 peut être de n'importe quelle matière qui aurait la résistance mécanique suffisante pour résister au impactes que pourrait subir le récipient 1 pendant le transport ou le stockage et qui, en même temps, a les caractéristiques alimentaires minimales dans la mesure où il est en contact avec le couvercle 4 de la canette.
Parmi les matériaux utilisés dans les formes les plus courantes de l'invention on peut mentionner différents types de plastiques et de carton.

De plus, l'étiquette termo-rétractable elle-même, peut être utilisée en guise de support d'impression pour les logos, marques ou quelque autre information relative au produit contenu dans les canettes.

La Fig. 2a représente le récipient 1 de l'invention une fois fixée l'étiquette termo-rétractable 7. Comme cela peut s'apprécier sur cette vue, l'étiquette termo-rétractable 7 s'adapte totalement au contour de la canette avec pour conséquence de ne pas affecter sa forme. De plus cette adaptation au contour de la canette, agit de manière à enserrer et retenir la capsule supérieure 6 contre le couvercle 4. Evidemment, la forme de la capsule supérieure 6 préférée, est telle qu'elle s'adapte à la forme du couvercle 4 de manière à couvrir toute la superficie de ce dernier. Cette configuration contribue à l'amélioration des conditions d'hygiène.

Egalement, sur la Fig. 2 on remarque que la protection apportée tant par la capsule 6 que par l'étiquette termo-rétractable 7, est propre à chaque canette. De telle sorte que même dans le cas ou le consommateur n'achète qu'une canette à la fois ( plus de 50% des cas), la protection hygiénique de la dite canette reste garantie jusqu'à ce que le consommateur se décide à l'ouvrir. Ceci n'est pas vrai pour les systèmes utilisés jusqu'à ce jour pour lesquels la protection s'applique à un groupe de canettes identiques. Dans ce cas, une canette prise isolément, n'est plus protégée par ces systèmes.

Sur la Fig. 2b on observe exactement la même forme de réalisation que celle de la forme figurant sur la Fig. 2a mais dans ce cas, avec la capsule supérieure 6 et la zone correspondante de l'étiquette termo-rétractable 7 soulevées et partiellement détachées.
De plus, tel que cela peut s'apprécier sur les deux figures, l'étiquette termo-rétractable 7 est dotée de pré-découpes ou marques 8 qui facilitent la séparation de cette zone de l'étiquette termo-rétractable 7 et de la capsule supérieure 6 de la part du consommateur. Ce dernier doit simplement tirer sur la zone supérieure de l'étiquette termo-rétractable 7 pour découvrir le couvercle 4 ; En tirant sur la dite zone supérieure de l'étiquette termo-rétractable 7, cette dernière peut entraîner avec elle la capsule supérieure 6 ( grâce à la dépose d'un adhésif ou tout autre élément d'union des 2 composants) ou bien la capsule supérieure 6 peut simplement rester librement posée sur le couvercle 4 et être retirée facilement par le consommateur.

Dans une autre forme de réalisation préférée, non présentée dans les figures bien que définie dans les revendications, la zone supérieure de l'étiquette termo-rétractable 7 est pourvue d'une languette de telle sorte que le consommateur peut tirer plus facilement sur la dite étiquette termo-rétractable 7 et découvrir le couvercle 4.

Les Figs. 3a y 3b montrent une autre forme de réalisation de l'invention dans laquelle la capsule supérieure 6 comporte une rainure ou des rainures 9 dans le but de faciliter l'empilement de plusieurs récipients 1 ( Fig. 3b). Tel que l'on peut l'apprécier sur les deux figures, le profil de ces rainures 9 est tel qu'il permet d'accoupler le bourrelet externe de la base 3 avec le fond de la rainure ou des rainures 9. cette caractéristique apporte plus de stabilité aux récipients 1 pour leur stockage ou sur les lieux de vente. D'autre part, les modes de déchirement de la zone supérieure de l'étiquette termo-rétractable 7 et d'extraction de la capsule supérieure 6 est le même que celui décrit par les Figs. 2a et 2b. Dans ce cas, il faut simplement prendre en compte que le matériau de la capsule 6 doit être suffisamment résistent pour supporter le poids de plusieurs récipients 1 sans se déformer.

Une autre forme de réalisation préférée présentée sur la Fig. 4 indique que entre l'étiquette termo-rétractable 7 et le corps cylindrique 2 du récipient 1, a été inséré un matériau absorbant 10, préférablement du papier. L'objet de ce matériau absorbant 10 est de préserver ou atteindre une température idoine pour la consommation du contenu de la canette particulièrement dans les situations ou le consommateur ne dispose pas de moyens de réfrigération artificiels tel qu'un réfrigérateur.

Le récipient 1 de la Fig.4 peut être plongé, par exemple dans l'eau d'un étang, d'un lac ou dans l'eau de mer de manière à ce que le matériau 10 s'imprègne du liquide dans lequel il est plongé au travers des micro-perforations( Non présentée sur les figures) réalisées sur l'étiquette termo-rétractable 7. Une fois que le dit récipient 1 est sorti du liquide dans lequel il était plongé, ce dernier commence à s'évaporer lentement ( flèches de la Fig.4), au travers des micro-perforations en provoquant une diminution de la température du contenu de la canette du à la consommation de calories nécessaires à l'évaporation. Le contenu du récipient 1 acquière ainsi une température plus adaptée à sa consommation particulièrement en période estivale.

Le papier constituant le matériau absorbant est préférablement un papier crêpé à base de fibres de cellulose recyclées et dont le grammage est supérieur à 80 gr/m2.

Un papier à base de fibres de polymères plastiques tel que le polypropylène est une alternative.

Finalement, dans le but de mieux comprendre l'invention, la Fig. 5 montre une vue supérieure en perspective du récipient 1 avec la zone supérieure de l'étiquette termo-rétractable 7 et
La capsule supérieure correspondant 6 soulevées. Tel que l'on peut l'apprécier, le couvercle 4 de la canette est totalement découvert et prêt à être ouvert pour la consommation du contenu.

II est à noter, entre autre, les avantages de la présente invention en terme de protection hygiénique, de présentation extérieure ( qui apporte plus de fiabilité au produit dans l'esprit du consommateur ). De plus, l'invention réduit l'impact sur le recyclage des boites dans la mesure ou l'étiquette termo-rétractable 7 n'est pas collée sur le corps cylindrique 2 de la canette et peuvent de fait être traité séparément.
D'autre part, l'atelier de remplissage des canettes n'a plus obligation de tenir en stock tous les types de canettes imprimées correspondant à chaque marque.
Les canettes anonymes peuvent être habillées et personnalisées après remplissage avec l'étiquette termo-rétractable correspondant à leur contenu.
La capsule supérieure 6 peut s'utiliser pour supporter ou véhiculer différentes promotions qui récompensent le consommateur du contenu ou peut simplement servir de support publicitaire.

Ainsi décrite la nature de la présente invention et la manière de la mettre en pratique, il est à noter que tout cela n'altère, ne change ou ne modifie en rien son principe fondamental, et peut être sujet à des variations de détail.

## Revendications

1. Récipient (1) d'un type comprenant un corps cylindrique(2) doté d'une base (3), et , à l'extrémité opposée du corps cylindrique, un couvercle (4) avec une goupille d'ouverture (5), **caractérisé par**ce qu'il comprend une capsule supérieure (6) qui couvre substantiellement le couvercle du corps cylindrique, et une étiquette termo-rétractable (7) qui couvre au moins partiellement le couvercle et le corps cylindrique, enserrant et retenant la dite capsule supérieure contre le couvercle, étant détachable la partie de l'étiquette termo-rétractable qui est adjacente à la capsule supérieure, pour permettre de retirer cette dernière.

2. Récipient(1) conformément à la revendication 1, **caractérisé par**ce que l'étiquette termo-rétractable (7), dans la zone correspondant au couvercle (4) du dit récipient, est pourvue de pré-découpes (8) de manière à ce que cette zone (partie de l'étiquette termo-rétractable) puisse se déchirer et permettre de retirer la capsule supérieure(6).

3. Récipient (1) selon quelque revendication antérieure, **caractérisé par**ce que l'étiquette termo-rétractable (7) est pourvue d'une languette d'arrachage permettant de déchirer et séparer la zone ou partie de la zone de l'étiquette termo-rétractable qui couvre la capsule supérieure (6).

4. Récipient (1) selon quelque revendication antérieure, **caractérisé par**ce que la capsule supérieure (6) est de forme discoïdale plane coïncidant substantiellement avec la superficie totale du couvercle supérieur (4) du récipient.

5. Récipient (1) selon quelque revendication antérieure, **caractérisé par**ce que la capsule supérieure(6) est en carton.

6. Récipient (1) selon quelque revendication antérieure, **caractérisé par**ce que la capsule supérieure(6) est en plastique thermo-conformé.

7. Récipient (1) selon quelque revendication antérieure, **caractérisé par**ce que la capsule supérieure(6) est pourvue de une ou plusieurs rainures (9) adaptées pour permettre l'empilement des récipients les uns sur les autres.

8. Récipient (1) selon quelque revendication antérieure, **caractérisé par**ce qu'il comprend une couche d'un matériau absorbant (10) d'humidité, placé entre la face externe du corps cylindrique (2) du récipient et la face interne de l'étiquette termo-rétractable (7), La dite étiquette termo-rétractable (7) étant pourvue de perforations adaptées pour permettre l'évaporation du liquide ou fluide absorbé par le dit matériau absorbant.

9. Récipient (1) selon la revendication 8, **caractérisé par**ce que le matériau absorbant (10) comprend du papier.

10. Récipient (1) selon la revendication 9, **caractérisé par**ce que le matériau absorbant (10) comprend du papier crêpé à base de fibres de cellulose recyclées.

11. Récipient (1) selon la revendication 8 ou 9, **caractérisé par**ce que le matériau absorbant (10) est au minimum de 80 Gr/m2.

12. Récipient (1) selon la revendication 10, **caractérisé par**ce que le matériau absorbant (10) comprend du papier synthétique à base de fibres de polymères plastiques, tel que du polypropylène.

13. Récipient (1) selon quelque revendication antérieure, **caractérisé par**ce qu'il est une canette de boisson.
